# EUROPÄISCHE PATENTSCHRIFT

(11) **EP 3 347 196 B1**
(45) Veröffentlichungstag und Bekanntmachung des Hinweises auf die Patenterteilung: **01.09.2021**
(21) Anmeldenummer: 16767162.7
(22) Anmeldetag: 04.09.2016
(51) Int. Cl.: B31B 50/59, B31F 1/00, B31F 1/36, B31D 5/02, B65B 47/06

(54) **VERFAHREN ZUM DREIDIMENSIONALEN UMFORMEN VON MATERIAL**
METHOD FOR THREE-DIMENSIONAL SHAPING OF MATERIAL
PROCÉDÉ DE FORMAGE TRIDIMENSIONNEL DE MATÉRIAU

(30) Priorität: 10.09.2015 DE 102015115251
(43) Veröffentlichungstag der Anmeldung: 18.07.2018
(73) Patentinhaber: Pester Pac Automation GmbH, 87787 Wolfertschwenden (DE)
(72) Erfinder: HAUG, Hans, 87730 Bad Grönenbach (DE)
(74) Vertreter: Patentanwaltzkanzlei Hutzelmann
(86) Internationale Anmeldenummer: PCT/EP2016/070789
(87) Internationale Veröffentlichungsnummer: WO 2017/042108

(56) Entgegenhaltungen:
- DE-A1-102013 107 932
- US-A- 3 058 160
- US-A- 3 695 084
- US-A- 4 191 322
- US-A- 4 228 121
- US-A1- 2013 092 312
- US-A1- 2014 255 630

## Beschreibung

Die Erfindung bezieht sich auf ein Verfahren zum dreidimensionalen Umformen von flächigem Material aus insbesondere Naturfasern, wie z.B. Papier oder Karton, mit einem Kolben und einem büchsenförmigen Gegenteil, in welches das Material hinein gezogen wird.

Bei derartigen Umformverfahren bilden sich unkontrollierte Falten in unterschiedlicher Größe, die im Nachhinein nicht mehr korrigierbar sind, aber das Erscheinungsbild des fertigen Gegenstandes und eventuell sogar die Formstabilität, Festigkeit und Dichtigkeit im Randbereich erheblich beeinträchtigen.

Aus der US-A-3,695,084 und der US-A-4,228,121 sind beispielsweise Vorrichtungen und das jeweils zugehörige Verfahren der genannten Art zum Tiefziehen bekannt.

Der Erfindung liegt die Aufgabe zugrunde, ein Umform-Verfahren vorzuschlagen, mit dem diese unkontrollierte Faltenbildung vermieden wird. Zudem wird eine Möglichkeit geschaffen, eine komplexe Endkontur mit erhöhtem Umformverhältnis formstabil und formhaltig herzustellen.

Diese Aufgabe wird erfindungsgemäß dadurch gelöst, dass der Durchmesser des Tiefziehkolbens zuzüglich der Materialdicke des tiefzuziehenden Materials zu jedem Zeitpunkt des Tiefziehvorganges wenigstens annähernd dem Durchmesser der Matrize entspricht und daß die Matrize hülsenförmig ausgebildet ist, wobei diese eine konische Ausgestaltung aufweist.

Dadurch, daß zu jedem Zeitpunkt des Tiefziehvorganges der Durchmesser des Tiefziehkolbens zuzüglich der Materialdicke des tiefzuziehenden Materials, im Querschnitt also Durchmesser des Kolbens, zuzüglich zweimal Materialdicke, dem Durchmesser der Matrize wenigstens annähernd entspricht, werden die beim Tiefziehen entstehenden Falten im Material gleichmäßig und fein verteilt. Zudem lassen sich direkt konische Formen tiefziehen.

Dabei hat es sich als sehr vorteilhaft erwiesen, wenn das Material zwischen der Matrize und einem sogenannten Faltenhalter eingeklemmt wird, wodurch das Material beim Umformen gezielt nachrutschen kann.

Damit wird das Tiefziehergebnis nochmals verbessert. Unter anderem kann die Faltenverteilung nochmals verbessert werden.

Äußerst vorteilhaft ist es in diesem Zusammenhang, wenn der Faltenhalter mit einem variablen Druck gegen das flächige Material drückt, wobei der Faltenhalter federbelastet gegen das flächige Material drücken kann und/oder der gegen das flächige Material wirkende Druck des Faltenhalters steuer- bzw. regelbar sein kann.

Dadurch wird das Nachrutschen des Materials exakt bestimmt und gesteuert.

Gemäß einer weiteren Ausgestaltung der Erfindung ist es sehr vorteilhaft, wenn der Durchmesser der Matrize veränderbar ist.

Durch das Verändern des Durchmessers der Matrize kann auch konisch tiefgezogen werden. Der Durchmesser ist dabei nicht nur auf kreisförmiges Tiefziehen beschränkt. Vielmehr sind alle denkbaren Formen möglich. Hierzu gehört eben kreisförmig, oval, vieleckig, eckig usw.

Dabei hat es sich als äußerst vorteilhaft erwiesen, wenn die Matrize aus Segmenten aufgebaut ist, die zueinander bewegbar sind.

Hierdurch kann der Durchmesser auf einfache Art und Weise verändert werden.

Gemäß einer weiteren Ausgestaltung der Erfindung ist es sehr vorteilhaft, wenn der Tiefziehkolben konisch ausgebildet ist.

In Kombination mit einer im Durchmesser veränderbaren Matrize kann so der Ziehspalt immer konstant gehalten werden.

Eine weitere sehr vorteilhafte Ausgestaltung der Erfindung liegt auch dann vor, wenn der Tiefziehkolben hinsichtlich seines Durchmessers veränderbar ist, wobei Segmente vorgesehen sein können, die zueinander bewegbar sind.

Ein Tiefziehkolben mit veränderbarem Durchmesser kann bei einer konischen Matrize sehr gut eingesetzt werden. Eine Möglichkeit zur Veränderbarkeit des Durchmessers des Tiefziehkolbens ist ein Aufbau aus zueinander verstellbaren Segmenten.

Äußerst vorteilhaft ist es erfindunsgemäß auch, wenn der Tiefziehkolben durch inneren Druck in seiner Form und/oder seinen Abmessungen veränderbar ist, wobei der Druck mittels Druckluft oder einem Hydraulikmedium aufgebaut werden kann.

Damit wird ebenfalls der Ziehspalt konstant gehalten. Ein solcher Tiefziehkolben kann sowohl bei einer konischem Martrize als auch bei einer im Durchmesser veränderbaren Matrize eingesetzt werden.

Erfindungsgemäß hat es sich auch als sehr vorteilhaft erwiesen, wenn in Achsrichtung zum Tiefziehkolben ein Gegenstempel vorgesehen ist, welcher das Material während des Umformens gegen den Tiefziehkolben drückt, wobei der Gegenstempel variabel und regelbar ausgebildet sein kann.

Dadurch wird das Material beim Umformen zuverlässig geführt, so dass keine unkontrollierten Bewegungen des Materials eintreten können. Die Haltekraft kann sehr genau eingestellt werden.

Des weiteren ist es sehr vorteilhaft, wenn erfindungsgemäß eine Kalibriereinrichtung vorgesehen ist, in welcher das umgeformte Material gegen den Kolben gepresst wird.

Dadurch können die beim Umformen entstehenden kleinen Falten auf einfache Weise egalisiert werden.

Als ebenfalls sehr vorteilhaft hat es sich erwiesen, wenn gemäß einer weiteren Ausgestaltung der Erfindung das Material vor, während und/oder nach dem Umformen und/oder Kalibrieren wenigstens einseitig angefeuchtet wird.

Durch dieses Anfeuchten wird die Umformbarkeit und Kalibrierbarkeit des Materials ganz erheblich verbessert.

Gemäß einer vorteilhaften weiteren Ausgestaltung der Erfindung ist vorgesehen, dass das Material vor, während und/oder nach dem Umformen und/oder vor und/oder während dem Kalibrieren beheizt wird.

Auch hierdurch wird die Umformbarkeit und Kalibrierbarkeit des Materials erheblich gesteigert.

Dabei hat es sich als sehr vorteilhaft erwiesen, wenn gemäß einer weiteren Ausgestaltung der Erfindung die Temperatur und/oder die Verarbeitungsfeuchte des Materials abhängig vom verwendeten Material gewählt bzw. eingestellt wird.

Eine weitere vorteilhafte Ausgestaltung der Erfindung liegt darin, dass das Material wenigstens einseitig mit einer Kunststoffschicht versehen ist oder wird.

Damit ist das faserhaltige Material gegen innere und/oder äußere Einflüsse wirksam geschützt.

Sehr günstig ist es auch, wenn gemäß einer weiteren Ausgestaltung der Erfindung die sich beim Umformen bildenden feinverteilten Falten verpresst werden.

Damit kann eine sehr glatte Oberfläche des umgeformten Teils erzielt werden.

Sehr vorteilhaft ist es auch, wenn gemäß einer weiteren Ausgestaltung der Erfindung das offene Ende zu einem Siegelrand umgelegt wird.

Damit kann der geschaffene Behälter nach seinem Befüllen auf einfache Weise verschlossen werden.

Äußerst vorteilhaft ist es erfindungsgemäß auch, wenn der Siegelrand zusätzlich verdichtet wird, wobei die Verdichtung unter Zufuhr von Wärme und/oder nach vorangehendem Anfeuchten erfolgen kann.

Hierdurch wird ein sehr glatter und gleichmäßiger Siegelrand geschaffen, der auch gute Festigkeitswerte aufweist.

Es sind jedoch auch andere Ausgestaltungen des offenen Endes denkbar; beispielsweise ist die Bildung einer sogenannten Mundrolle möglich.

In der Zeichnung ist die Erfindung anhand eines Ausführungsbeispiels veranschaulich.

Dabei zeigen:
- Fig. 1: eine schematische Darstellung des Ablaufs des erfindungsgemäßen Verfahrens mit konischer Matritze, und
- Fig. 2: eine schematische Darstellung des Ablaufs des erfindungsgemäßen Verfahrens mit veränderlicher Matritze.

Mit 1 ist eine Vorrichtung bezeichnet, mit der Papier oder Karton bzw. faserhaltiges Material 2 von einem flachliegenden Zustand in einen becher- oder schalenförmigen Zustand umgeformt werden kann.

Die Vorrichtung 1 weist einen Kolben 3, sowie eine in diesem Ausführungsbeispiel konisch büchsenförmig ausgebildete Matritze 4 auf, die als Gegenteil des Kolbens 3 wirkt. Das Material 2 wird vom Kolben 3 in die Matritze 4 hineingedrückt. Dabei wird das Material 2 von einem Faltenhalter 5 gegen die Oberseite der Matritze 4 gepresst, so daß es beim Einfahren in die Matritze 4 nur kontrolliert nachrutschen kann.

Der Kolben 3 ist veränderlich ausgebildet. Entweder ist dieser aus Segmenten zusammengesetzt, so daß der jeweilige Durchmesser des Kolbens 3 durch Verfahren der Segmente zueinander verändert werden kann, oder aber der Kolben 3 ist durch Beaufschlagung mit Druckluft oder einem Hydraulikmedium hinsichtlich Größe und/oder Form veränderbar.

Andere Ausgestaltungen des Kolbens 3 sind denkbar.

Wesentlich ist, daß der Durchmesser des Kolbens 3 zu jedem Zeitpunkt wenigstens annährend dem jeweiligen Durchmesser der Matritze 4 abzüglich der doppelten Stärke des Materials 2 entspricht, so daß der Kolben 3, das Material 2 und die Matritze 4 eng aneinander anliegen. Es soll höchstens ein kleiner Spalt entstehen. Es ist aber auch denkbar, daß der Kolben 3 das Material 2 gegen die Innenseite der Matritze 4 geringfügig presst.

Durch Kombination dieser Abmessungen und dem Faltenhalter 5 wird sichergestellt, daß nicht nur kleine und gleichmäßig verteilte Falten beim Tiefziehen des Materials 2 entstehen, sondern diese auch wenigstens weitgehend egalisiert werden. Ist der Kolben 3 in Bezug auf die Matritze 4 geringfügig kleiner, so ist es auch denkbar, daß der hergestellte Gegenstand 7, das umgeformte Teil, nach dem Umformvorgang nochmals kalibriert wird und dabei die fein verteilten Falten verpresst werden.

Das Ergebnis ist eine glatte Oberfläche in den Wänden des aus Papier bzw. Karton tiefgezogenen Gegenstandes.

Mittels der konisch ausgebildeten Matritze 4 und einem daran angepassten Kolben 3 wird direkt ein Gegenstand mit konisch verlaufenden Wänden hergestellt.

Wie im zweiten Ausführungsbeispiel dargestellt ist es auch denkbar, daß ein konischer Kolben 23 vorgesehen ist, und die Matritze 24 ihren Durchmesser an die jeweilige Position des Kolbens 23 anpasst.

Hierzu kann die Matritze 24 beispielsweise aus gegeneinander verfahrbaren Segmenten aufgebaut sein.

Der Faltenhalter kann dabei federbelastet gegen das flächige Material 2 drücken. Es ist aber auch möglich eine hydraulische, elektromechanische oder anderweitige Anpressung vorzusehen, die steuer- bzw. regelbar ausgestaltet ist. Eine Kombination zwischen Federbelastung und gesteuerter bzw. geregelter Hydraulik / Pneumatik / Aktuatoren ist ebenfalls denkbar.

Ein Gegenstempel 6, der in Achsrichtung des Kolbens 3 angeordnet ist, drückt von unten her gegen das Material 2, so dass kein Material aus dem Bodenbereich in den umzuformenden Wandbereich fließen kann. Es ist jedoch möglich, dass das Material 2 im Bodenbereich zwischen dem Kolben 3 und dem Gegenstempel 6 selbst umgeformt wird. Es ist in diesem Zusammenhang auch denkbar, daß die Prägung durch den Kolben 3 und den Gegenstempel 6 vor dem eigentlichen Umformvorgang erfolgt. Dabei können Kolben 3 und Gegenstempel 6 bereits unter Faltenhalterkraft schließen und die Prägung einbringen. Dabei wird ein Ziehvorgang entgegen der eigentlichen ziehenden Umformung vorgenommen, wodurch der Spielraum hinsichtlich Umformgrad und Ausgestaltung des Bodens erweitert wird.

Es ist auch denkbar, daß nach dem Umformen das gebildete Teil 7 in eine Kalibriereinrichtung 8 vom Kolben 3 bewegt, wo der Wandbereich gegen den Kolben 3 gepresst wird und dabei die gebildeten kleinen und feinverteilten Falten egalisiert werden.

Zudem ist es denkbar, daß das Material nach dem Umformen besäumt wird.

Nach dem Kalibrieren wird das fertig umgeformte Teil 7 nach dem Hochfahren des Kolbens 3 vom Gegenstempel 6 ausgestoßen.

Auch ein Abziehen des Gegenstandes 7 von oben mit Hebern oder Saugern ist denkbar.

Wird der Umformvorgang über Kopf ausgeführt kann auch die Schwerkraft für ein Herausfallen der erzeugten Gegenstände 7 sorgen.

Während dieses Kalibrierens, vorher oder nachher kann der obere Wandbereich aufgeweitet werden oder ein Randflansch geformt werden. Dieser Randflansch kann entweder in einen flachen Siegelrand oder auch in eine Mundrolle überführt werden.

Zur Verbesserung des Umformergebnisses kann das Material 2 vor dem Umformen oder auch während dieses Prozesses ein oder beidseitig angefeuchtet werden.

Auch eine Beheizung ist möglich, wobei eine Strahlungsheizung für das Material oder eine Beheizung der Umform-Werkzeuge denkbar ist.

Eine Beschichtung, Imprägnierung oder anderweitige Behandlung des Materials beispielsweise mit einem Kunststoff ist zur Verbesserung der Dichtigkeit des fertigen Teils 7 ebenfalls möglich, wobei diese Beschichtung innen oder außen oder auch beidseitig vorgenommen werden kann.

Eine Beschichtung bzw. Behandlung kann auch den Tiefziehvorgang beeinflussen.

## Patentansprüche

1. Verfahren zum dreidimensionalen Umformen von flächigem Material aus Naturfasern, nämlich Papier oder Karton, mit einem Tiefziehkolben (3, 23) und einer Matrize (4, 24), durch welche hindurch bzw. in welche hinein das Material hinein gezogen wird, wobei die Matrize hülsenförmig ausgebildet ist, wobei diese eine konische Ausgestaltung aufweist, **dadurch gekennzeichnet, dass** der Durchmesser des Tiefziehkolbens (3, 23) zuzüglich der Materialdicke des tiefzuziehenden Materials zu jedem Zeitpunkt des Tiefziehvorganges wenigstens annähernd dem Durchmesser der Matrize (4, 24) entspricht.

2. Verfahren nach Anspruch 1, **dadurch gekennzeichnet, daß** das Material zwischen der Matrize (4, 24) und einem sogenannten Faltenhalter (5) eingeklemmt wird, wodurch das Material beim Umformen gezielt nachrutschen kann.

3. Verfahren nach Anspruch 2, **dadurch gekennzeichnet, dass** der Faltenhalter (5) mit einem variablen Druck gegen das flächige Material drückt, wobei der Faltenhalter (5) federbelastet gegen das flächige Material drücken kann und/oder der gegen das flächige Material wirkende Druck des Faltenhalters (5) steuer- bzw. regelbar sein kann.

4. Verfahren nach einem der vorhergehenden Ansprüche, **dadurch gekennzeichnet, dass** in Achsrichtung zum Tiefziehkolben (3, 23) ein Gegenstempel (6) vorgesehen ist, welcher das Material während des Umformens gegen den Tiefziehkolben (3, 23) drückt, wobei der Gegenstempel (6) variabel und regelbar ausgebildet sein kann.

5. Verfahren nach einem der vorhergehenden Ansprüche, **dadurch gekennzeichnet, dass** eine Kalibriereinrichtung (8) vorgesehen ist, in welcher das umgeformte Material (7) gegen den Kolben (3, 23) gepresst wird.

6. Verfahren nach einem der vorhergehenden Ansprüche, **dadurch gekennzeichnet, dass** das Material vor, während und/oder nach dem Umformen und/oder Kalibrieren wenigstens einseitig angefeuchtet wird und dass die Verarbeitungsfeuchte des Materials abhängig vom verwendeten Material gewählt bzw. eingestellt wird.

7. Verfahren nach einem der vorhergehenden Ansprüche, **dadurch gekennzeichnet, dass** das Material vor, während und/oder nach dem Umformen und/oder vor und/oder während dem Kalibrieren beheizt wird und dass die Temperatur des Materials abhängig vom verwendeten Material gewählt bzw. eingestellt wird.

8. Verfahren nach einem der vorhergehenden Ansprüche, **dadurch gekennzeichnet, dass** das Material wenigstens einseitig mit einer Kunststoffschicht versehen ist oder wird.

9. Verfahren nach einem der vorhergehenden Ansprüche, **dadurch gekennzeichnet, dass** die sich beim Umformen bildenden feinverteilten Falten verpresst werden.

10. Verfahren nach einem der vorangehenden Ansprüche, **dadurch gekennzeichnet, dass** das offene Ende zu einem Siegelrand umgelegt wird.

11. Verfahren nach Anspruch 10, **dadurch gekennzeichnet, daß** der Siegelrand zusätzlich verdichtet wird, wobei die Verdichtung unter Zufuhr von Wärme und/oder nach vorangehendem Anfeuchten erfolgen kann.

## Claims

1. Method for three-dimensional reshaping of flat material of natural fibres, namely paper or cardboard, with a deep-drawing piston (3, 23) and a die (4, 24) through which or into which the material is drawn, wherein the die is of sleeve-shaped construction and wherein this has a conical form, **characterised in that** the diameter of the deep-drawing piston (3, 23) plus the material thickness of the material to be deep drawn corresponds at any point in time of the deep-drawing process at least approximately to the diameter of the die (4, 24).

2. Method according to claim 1, **characterised in that** the material is clamped between the die (4, 24) and a so-called fold holder (5), whereby the material can descend in targeted manner during reshaping.

3. Method according to claim 2, **characterised in that** the fold holder (5) presses by a variable pressure against the flat material, wherein the fold holder (5) can be urged with spring-loading against the flat material and/or the pressure, which acts against the flat material, of the fold holder (5) can be controlled or regulated.

4. Method according to any one of the preceding claims, **characterised in that** an opposing ram (6) is provided in axial direction with respect to the deep-drawing piston (3, 23) and presses the material against the deep-drawing piston (3, 23) during the reshaping, wherein the opposing ram (6) can be configured to be variable and regulable.

5. Method according to any one of the preceding claims, **characterised in that** a calibrating device (8), in which the reshaped material (7) is pressed against the piston (3, 23), is provided.

6. Method according to any one of the preceding claims, **characterised in that** the material is moistened at at least one side before, during and/or after the reshaping and/or calibration and that the processing moisture of the material is selected or set in dependence on the material used.

7. Method according to any one of the preceding claims, **characterised in that** the material is heated before, during and/or after the reshaping and/or before and/or during the calibration and that the temperature of the material is selected or set in dependence on the material used.

8. Method according to any one of the preceding claims, **characterised in that** the material is provided at at least one side with a plastics material coating.

9. Method according to any one of the preceding claims, **characterised in that** the finely divided folds forming during the reshaping are pressed.

10. Method according to any one of the preceding claims, **characterised in that** the open end is folded over to form a sealing edge.

11. Method according to claim 10, **characterised in that** the sealing edge is additionally compressed, wherein the compression is carried out in conjunction with feed of heat and/or after preceding moistening.

## Revendications

1. Procédé de formage tridimensionnel d'un matériau aplati en des fibres naturelles, plus précisément en du papier ou en du carton, comprenant un piston (3, 23) d'emboutissage profond et une matrice (4, 24) à travers laquelle, ou dans laquelle ledit matériau est respectivement engagé ou introduit, laquelle matrice est réalisée en forme de douille et présente une configuration tronconique,
**caractérisé par le fait que** le diamètre du piston (3, 23) d'emboutissage profond, augmenté de l'épaisseur du matériau à emboutir en profondeur, correspond au moins approximativement au diamètre de la matrice (4, 24) à chaque instant du processus d'emboutissage profond.

2. Procédé selon la revendication 1, **caractérisé par le fait que** le matériau est enserré entre la matrice (4, 24) et un « support de plis » (5), de sorte que ledit matériau peut glisser adéquatement au cours du formage.

3. Procédé selon la revendication 2, **caractérisé par le fait que** le support de plis (5) est plaqué avec pression variable contre le matériau aplati, sachant que ledit support de plis (5) peut exercer une pression contre ledit matériau aplati, sous l'effet d'une contrainte élastique, et/ou que la pression dudit support de plis (5), agissant sur ledit matériau aplati, peut être respectivement commandée ou régulée.

4. Procédé selon l'une des revendications précédentes, **caractérisé par le fait qu'**un contre-poinçon (6), prévu dans la direction axiale par rapport au piston (3, 23) d'emboutissage profond, presse le matériau contre ledit piston (3, 23) d'emboutissage profond au cours du formage, ledit contre-poinçon (6) pouvant être de réalisation variable et régulable.

5. Procédé selon l'une des revendications précédentes, **caractérisé par** la présence d'un dispositif de calibrage (8) dans lequel le matériau (7), mis en forme, est pressé contre le piston (3, 23).

6. Procédé selon l'une des revendications précédentes, **caractérisé par le fait que** le matériau est humidifié avant, pendant et/ou après le formage et/ou le calibrage, sur au moins une face ; et **par le fait que** l'humidité de traitement dudit matériau est respectivement sélectionnée, ou réglée, en fonction du matériau utilisé.

7. Procédé selon l'une des revendications précédentes, **caractérisé par le fait que** le matériau est chauffé avant, pendant et/ou après le formage, et/ou avant et/ou pendant le calibrage ; et **par le fait que** la température dudit matériau est respectivement sélectionnée, ou réglée, en fonction du matériau utilisé.

8. Procédé selon l'une des revendications précédentes, **caractérisé par le fait que** le matériau comporte une couche de matière plastique ou est muni après coup d'une telle couche, sur au moins une face.

9. Procédé selon l'une des revendications précédentes, **caractérisé par le fait que** les plis finement répartis, auxquels le formage donne naissance, sont soumis à une compression.

10. Procédé selon l'une des revendications précédentes, **caractérisé par le fait que** l'extrémité ouverte est rabattue pour procurer une bordure de scellement.

11. Procédé selon la revendication 10, **caractérisé par le fait que** la bordure de scellement est additionnellement compactée, le compactage pouvant avoir lieu avec apport de chaleur et/ou après humidification préalable.
